# DEMANDE DE BREVET EUROPEEN

(11) **EP 3 040 789 A1**
(43) Date de publication de la demande: **06.07.2016**
(21) Numéro de dépôt: 14200745.9
(22) Date de dépôt: 31.12.2014
(51) Int. Cl.: G04B 19/26

(54) **Mecanisme indicateur de phases de lune**

(71) Demandeur: Blancpain SA., 1348 Le Brassus (CH)
(72) Inventeur: Rochat, Marco, 1348 Le Brassus (CH); Barberat, Clément, 2300 La Chaux-de-Fonds (CH)
(74) Mandataire: Ravenel, Thierry Gérard Louis

(57) **Abrégé**

L'invention se rapporte à un mécanisme indicateur de phases de lune, pour une pièce d'horlogerie munie d'un mouvement et d'un cadran, le mécanisme indicateur de phases de lune comprenant au moins un disque de lune, et au moins un rouage de phases de lune entrainé par le mouvement de la pièce d'horlogerie, le rouage des phases de lune engrenant avec une roue de phases de lune qui porte au moins indirectement et de manière fixe le disque de lune, la roue de phases de lune se présentant sous la forme d'un anneau denté de manière à déplacer le disque de lune par le biais du rouage de phases de lune autour d'un axe A.

## Description

### Domaine de l'invention

L'invention se rapporte à un mécanisme indicateur de phases de lune pour les pièces d'horlogerie.

### Arrière-plan de l'invention

Les dispositifs d'indication des phases de la lune existent depuis longtemps et comprennent un disque de lune sur lequel deux cercles de couleur jaune symbolisant la lune sont dessinés sur un fond de couleur foncée, tandis que ledit guichet de forme sensiblement semi-circulaire dans le cadran comporte une base séparée en deux parties concaves, le tout étant bien connu à l'homme du métier. Lors de la rotation de ce genre de disque de lune sous le guichet, les différentes phases de la lune sont affichées. De manière classique, le mécanisme de phase de lune est formé d'un rouage entraîné par une roue des heures et par le disque sur lequel sont apposées les deux représentations de la lune.

Par exemple, il est connu du document EP 2 009 517 de proposer une montre équipée d'un tel dispositif.

Un inconvénient d'un tel type de montre est que le mécanisme indicateur est actionné une fois par jour, ce qui ne permet pas un affichage réaliste des phases de lune. De plus, un mécanisme classique est compliqué à intégrer sur un mouvement et peut provoquer une surcharge de composant sur le mouvement et ainsi augmenter l'épaisseur de la boîte de montre, ce qui nuit à l'esthétique de cette dernière. Enfin, un tel mécanisme nécessite que l'indicateur de phases de lune soit activé à une heure déterminée, généralement dix-neuf heures, pour éviter un cumul des fonctions à minuit et entrainer une trop grosse perte d'amplitude du balancier-spiral.

### Résumé de l'invention

L'invention a notamment pour objectif de pallier les différents inconvénients de ces techniques connues.

Plus précisément, un objectif de l'invention est de fournir une montre à affichage de phases de lune permettant un affichage plus réaliste des phases de lune.

Un autre objectif de l'invention est de fournir un mécanisme de phases de lune consommant peut d'énergie et ne nécessitant pas d'activation à une heure prédéterminée.

L'invention a également pour objectif, au moins dans un mode de réalisation particulier, de fournir un mécanisme de phases de lune qui soit simple et peu coûteux à mettre en oeuvre.

Ces objectifs, ainsi que d'autres qui apparaîtront plus clairement par la suite, sont atteints selon l'invention à l'aide d'un mécanisme indicateur de phases de lune, pour une pièce d'horlogerie munie d'un mouvement et d'un cadran, le mécanisme indicateur de phases de lune comprenant au moins un disque de lune, et au moins un rouage de phases de lune entrainé par le mouvement de la pièce d'horlogerie, le rouage des phases de lune engrenant avec une roue de phases de lune qui porte au moins indirectement et de manière fixe le disque de lune, la roue de phases de lune se présentant sous la forme d'un anneau denté de manière à déplacer le disque de lune par le biais du rouage de phases de lune autour d'un axe A.

Ainsi, l'objet de la présente invention, par ses différents aspects fonctionnels et structurels décrits ci-dessus, permet d'obtenir un mécanisme de phases de lune relativement compact tout en prodiguant une indication de la phase de lune plus réaliste.

Conformément à d'autres variantes avantageuses de l'invention :
- l'anneau denté présente un diamètre sensiblement identique à celui du cadran et est centré sur l'axe A ;
- l'anneau denté est pourvu d'une denture ménagée sur le bord intérieur de l'anneau comprenant cent soixante-quinze dents ;
- Le dispositif d'affichage de phases de lune comprend un unique disque de lune agencé pour faire le tour du cadran en un cycle de lunaison ;
- le mouvement de la pièce d'horlogerie comprend au moins une roue des heures, le rapport de transmission entre la roue des heures et la roue des phase de lune est égal à 0.0169316 ;
- Le dispositif d'affichage de phases de lune comprenant un dispositif de correction de la position du disque de lune agissant sur le rouage de phases de lune ;
- le dispositif de correction comprend une couronne de correction, au moins un mobile correcteur solidaire du rouage de phases de lune, et un système à friction agencé pour désolidariser tout ou partie du rouage de phases de lune du mouvement lors de la correction de la position du disque de lune.

L'invention concerne aussi une pièce d'horlogerie comprenant un mécanisme de phases de lune conforme à l'invention.

### Description sommaire des dessins

D'autres particularités et avantages ressortiront clairement de la description qui en est faite ci-après, à titre indicatif et nullement limitatif, en référence aux dessins annexés, dans lesquels :
- la figures 1a est une vue en perspective d'une montre équipée d'un mécanisme de phases de lune conforme à l'invention ;
- la figures 1b est une vue éclatée de la figure 1a d'une montre équipée d'un mécanisme de phases de lune conforme à l'invention ;
- les figures 2 et 3 sont respectivement des vue de dessus et en perspective d'une montre équipée d'un mécanisme de phases de lune conforme à l'invention ;
- la figure 4 est vue détaillée de dessous du mécanisme de phases de lune conforme à l'invention ;
- la figure 5 est une vue en coupe partielle d'une montre équipée d'un mécanisme de phases de lune selon un autre mode de réalisation.

### Description détaillée des modes de réalisation préférés

Un dispositif d'affichage de phases de lune conforme à l'invention va maintenant être décrit dans ce qui suit faisant référence conjointement aux figures 1a, 1b, 2, 3, 4 et 5.

Tel qu'illustré à la figure 1, la montre 1 comporte une boîte 10 formant un logement dans lequel est monté le mouvement 3, la boîte étant surmontée d'une glace 4 fermant la face avant de la boîte 10. La montre comprend également un ensemble formant le cadran 11 centré sur un axe A, les aiguilles 12 coopérant avec le cadran pour indiquer l'heure courante. L'ensemble formant le cadran 11 comprend une partie supérieure décorative visible par le porteur de la montre, et une partie inférieure qui sert à maintenir et guider les axes du rouage de phases de lune.

La montre comprend également un masque 13 d'axe A, disposé au-dessus du cadran 11, le masque 13 venant occulter en partie le cadran 11.

La montre est munie d'un dispositif d'affichage de phases de lune formé par une ouverture 14 pratiquée dans le masque 13, et au moins un disque de lune 15, monté mobile en rotation entre le masque 13 et l'ensemble 11. L'au moins un disque de lune 15 est disposé sur le diamètre extérieur du cadran 11, de façon à faire le tour du cadran 11 et que le disque de lune 15 simule une lune croissante lors de son apparition dans l'ouverture 14 et une lune décroissante lorsqu'il quitte l'ouverture 14.

Selon un premier mode de réalisation, le masque 13 peut être monté de manière fixe et indiquer au choix, les phases de lune dans l'hémisphère Nord ou bien dans l'hémisphère Sud.

Selon un autre mode de réalisation, visible à la figure 5, le masque 13 peut être prévu mobile et peut alors passer d'une première position dans laquelle le disque de lune 15 indique les phases de lune dans l'hémisphère Nord, vers une deuxième position dans laquelle le disque de lune 15 indique les phases de lune dans l'hémisphère Sud.

Selon un aspect particulier de l'invention, le mécanisme de phases de lune comprend un unique disque de lune 15 qui est agencé pour faire le tour du cadran en un cycle de lunaison.

Tel que représenté, le masque 13 est centré sur l'axe A et présente une ouverture circulaire 14 excentrée par rapport à l'axe A.

Comme on peut l'observer, le mécanisme de phases de lune est monté sur le côté cadran d'une platine 16, entre la platine 16 et l'ensemble formant le cadran 11.

Le rouage de phases de lune 20 est entrainé par le mouvement 3 de la montre 1, et plus précisément par une roue des heures, non visible sur les figures. Le rouage des phases de lune 20 est agencé pour engrener avec une roue de phases de lune qui porte au moins indirectement et de manière fixe le disque de lune 15.

Selon l'invention, la roue de phases de lune est formée par un anneau denté 27 coopérant avec le rouage de phases de lune 20 de manière à déplacer le disque de lune 15 autour de l'axe A.

Plus précisément, le rouage de phases de lune 20 est monté sur la platine 16, et comprend une roue entraineuse 21 comprenant soixante dents et portant un pignon 22 à vingt dents, le pignon 22 engrainant une roue 23 à quarante-cinq dents portant un pignon 24 à vingt dents entre les lames 231 et 232. Le pignon 24 engraine avec une roue 25 à quarante-sept dents engrainant un pignon 26 à vingt dents coopérant avec l'anneau denté 27 à cent soixante-quinze dents recevant le disque de lune 15. Un tel agencement permet au disque de lune 15 d'effectuer un tour du cadran en 29.5306 jours, ce qui correspond exactement à un cycle de lunaison.

Ainsi, le rapport de transmission entre la roue des heures et la roue des phase de lune est égal à 0.0169316. Avec un tel rouage de phases de lune 20, le différence journalière entre la lune vraie et la lune du mécanisme est d'environ cinquante-six secondes, de qui correspond à environ à un jour de décalage tous les cent vingt-huit ans, soit un mécanisme relativement précis.

Selon un mode de réalisation préférentiel de l'invention, l'anneau denté 27 présente un diamètre sensiblement identique à celui du cadran, centré sur l'axe A, de manière à déplacer la lune à la périphérie du cadran 11. Comme on peut l'observer sur les figures, l'anneau denté 27 est pourvu d'une denture 270 ménagée sur le bord intérieur de l'anneau dentée 27. Bien évidemment, l'homme du métier dispose des connaissances nécessaire pour pouvoir reproduire un mécanisme similaire avec un anneau denté 27 présentant une denture sur le bord extérieur.

Comme on peut l'observer sur la figure 5, l'anneau denté 27 est monté sur une pièce intermédiaire 50 supportant le disque de lune 15, le disque de lune 15 pouvant par exemple être vissé par le biais d'une vis 5 sur la pièce intermédiaire. Avantageusement, la pièce intermédiaire entoure le cadran 11 ainsi que le mouvement 3. De manière avantageuse, la pièce intermédiaire 50, visible sur la figure 1, se présente sous la forme d'un anneau avec un rebord périphérique saillant sur lequel est solidarisé le disque de lune 15. La pièce intermédiaire 50 repose sur la platine 16 et peut présenter des rouleaux ou tout autre moyen permettant à la pièce intermédiaire 50 de se déplacer en rotation tout en limitant les frottements sur la platine 16. L'ensemble formée par le disque de lune 15, la pièce intermédiaire 50 et l'anneau dentée 27 forme un élément monobloc un fois assemblés entre eux, cet ensemble monobloc étant déplacé en rotation autour du cadran par rapport à l'axe A par le biais du rouage de phases de lune 20.

On peut également observer à la figure 5 que la montre 1 est munie d'un masque 13 mobile autour de l'axe A, le masque 13 pouvant être déplacé par des moyens d'entrainement commandés par la couronne 2.

Selon l'invention, le mécanisme indicateur de phases de lune est muni d'un dispositif de correction de la position du disque de lune agencé pour agir sur le rouage de phases de lune 20. Le dispositif de correction comprend une couronne de correction 2 agencée pour coopérer par engrènement avec au moins un mobile correcteur solidaire du rouage de phases de lune 20, et un système à friction agencé pour désolidariser tout ou partie du rouage de phases de lune 20 du mouvement lors de la correction de la position du disque de lune.

Tel qu'illustré à la figure 4, le dispositif de correction comprend un pignon correcteur 40 agencé pour engrener au moins indirectement avec la couronne 2 lorsqu'elle est positionné en position de correction. Le pignon correcteur 40 engrène avec une roue dentée 41 de correction engrenant une roue dentée intermédiaire 42 solidarisée à la roue dentée 25 du rouage de phases de lune 20.

Comme on peut l'observer sur les figures 2 à 4, le système à friction comprend une roue à friction formée par la roue dentée 23 du rouage de phases de lune 20. Lorsque le dispositif de correction est enclenché, le pignon 24 supporté par la roue à friction 23 tourne entre les lames 231 et 232 sans entrainer en rotation la roue à friction 23.

L'invention concerne également une pièce d'horlogerie équipée d'un tel mécanisme indicateur de phases de lune conforme à l'invention.

Bien entendu, la présente invention ne se limite pas à l'exemple illustré mais est susceptible de diverses variantes et modifications qui apparaîtront à l'homme du métier.

### NOMENCLATURE

- 1.: Montre,
- 10.: Boîte,
- 11.: Cadran,
- 12.: Aiguilles,
- 13.: Masque,
- 14.: Ouverture,
- 15.: Disque de lune,
- 16.: Platine,
- 2.: Couronne,
- 3.: Mouvement,
- 4.: Glace,
- 5.: Pièce intermédiaire,
- 50.: Vis,
- 20.: Rouage de phases de lune,
- 21.: Roue entraineuse,
- 22.: Pignon,
- 23.: Roue à friction,
- 231, 232.: Lames,
- 24.: Pignon,
- 25.: Roue,
- 26.: Pignon,
- 27.: Anneau denté,
- 270.: Denture,
- 40.: Pignon de correction,
- 41.: Roue de correction,
- 42.: Roue intermédiaire,
- A.: Axe.

## Revendications

1. Mécanisme indicateur de phases de lune, pour une pièce d'horlogerie munie d'un mouvement (3) et d'un cadran (11), le mécanisme indicateur de phases de lune comprenant au moins un disque de lune (15), et au moins un rouage (20) de phases de lune entrainé par le mouvement (3) de la pièce d'horlogerie, le rouage (20) des phases de lune engrenant avec une roue de phases de lune qui porte au moins indirectement et de manière fixe le disque de lune (15), la roue de phases de lune se présentant sous la forme d'un anneau denté (27) de manière à déplacer le disque de lune (15) par le biais du rouage (20) de phases de lune autour d'un axe A.

2. Mécanisme de phases de lune selon la revendication 1, dans lequel l'anneau denté (27) présente un diamètre sensiblement identique à celui du cadran (11), centré sur l'axe A.

3. Dispositif d'affichage de phases de lune selon la revendication 1 ou 2, dans lequel l'anneau denté (27) est pourvu d'une denture (270) ménagée sur le bord intérieur de l'anneau denté (27) comprenant cent soixante-quinze dents.

4. Dispositif d'affichage de phases de lune selon l'une quelconque des revendications 1 à 3, comprenant un unique disque de lune (15) agencé pour faire le tour du cadran (11) en un cycle de lunaison.

5. Dispositif d'affichage de phases de lune selon l'une quelconque des revendications 1 à 4, dans lequel le mouvement (3) de la pièce d'horlogerie comprend au moins une roue des heures, le rapport de transmission entre la roue des heures et la roue des phase de lune est égal à 0.0169316.

6. Dispositif d'affichage de phases de lune selon l'une quelconque des revendications 1 à 5, comprenant un dispositif de correction de la position du disque de lune (15) agissant sur le rouage (20) de phases de lune.

7. Dispositif d'affichage de phases de lune selon la revendication 6, dans lequel le dispositif de correction comprend une couronne (2) de correction, au moins un mobile correcteur solidaire du rouage (20) de phases de lune, et un système à friction agencé pour désolidariser tout ou partie du rouage (20) de phases de lune du mouvement (3) lors de la correction de la position du disque de lune (15).

8. Pièce d'horlogerie comprenant un dispositif d'affichage selon l'une quelconque des revendications 1 à 7.
